# DEMANDE DE BREVET EUROPEEN

(11) **EP 4 730 050 A1**
(43) Date de publication de la demande: **22.04.2026**
(21) Numéro de dépôt: 24206725.4
(22) Date de dépôt: 15.10.2024
(51) Int. Cl.: G04B 19/243

(54) **DISPOSITIF HORLOGER D'AFFICHAGE D'UNE INFORMATION HORLOGÈRE ET SON PROCÉDÉ DE FONCTIONNEMENT**

(71) Demandeur: ROLEX SA, 1211 Genève 26 (CH)
(72) Inventeur: ZBYLUT, Ludovic, 74600 Seynod (FR)
(74) Mandataire: Moinas & Savoye SARL

(57) **Abrégé**

Procédé de fonctionnement d'un dispositif d'affichage (100) d'une information horlogère, notamment d'une information horaire ou dérivée de l'heure, le dispositif comprenant :
- un premier mobile d'affichage (10) (i) comprenant un premier disque (11) présentant des premières informations horlogères et un premier bord doté de premières portions (11b) et (ii) monté pivotant autour d'un premier axe (A1),
- un deuxième composant (21) comprenant un deuxième bord doté d'une deuxième portion (21b) présentant une conformation au moins partiellement complémentaire à une conformation d'une première portion (11b),
le procédé de fonctionnement comprenant lors d'au moins un saut d'affichage :
- une première étape de déplacement du premier axe (A1) permettant de déplacer le premier mobile d'affichage (10) relativement au deuxième bord de sorte à éloigner une première portion (11b) de la deuxième portion (21b), depuis une position de repos du premier axe (A1),
- une étape de modification d'affichage,
- une deuxième étape de déplacement du premier axe (A1) permettant de déplacer le premier mobile d'affichage (10) relativement au deuxième bord de sorte à rapprocher une première portion (11b) de la deuxième portion (21b), jusqu'à la position de repos du premier axe (A1).

## Description

L'invention concerne un procédé de fonctionnement d'un dispositif d'affichage d'une information horlogère, notamment un dispositif d'affichage de quantième. L'invention concerne aussi un dispositif d'affichage d'une information horlogère. L'invention concerne encore un mouvement horloger comprenant un tel dispositif d'affichage. Elle concerne enfin une pièce d'horlogerie, notamment une montre bracelet, comprenant un tel dispositif ou un tel mouvement. L'invention concerne en particulier un dispositif ou mécanisme d'affichage de type « grande date », c'est-à-dire un affichage de quantième utilisant deux disques, notamment un premier disque d'indication des unités du quantième et un deuxième disque d'indication des dizaines du quantième.

Le document CH310559A décrit un quantième de type « grande date » comprenant deux disques d'affichage juxtaposés sur un même plan. Le pourtour des disques est circulaire, ce qui, par conséquent, engendre un interstice de forme biconcave entre ces derniers au niveau du guichet.

Le document EP0940833B1 divulgue une solution permettant d'obtenir un quantième de type Grande Date avec une séparation rectiligne entre l'affichage de la dizaine et de l'unité du quantième. Cette solution nécessite la superposition de deux disques d'affichage dans deux plans distincts, ce qui nécessite une épaisseur additionnelle et engendre un écart en hauteur disgracieux entre les deux chiffres.

Dans le document EP3779609B1, un affichage de quantième de type « grande date » comprend deux disques d'affichage tronqués sur environ 60°, avec le premier disque présentant les nombres 4 à 18 et le second les nombres 19 à 31, ainsi que 1 à 3. Les disques sont conçus pour être juxtaposés, et pivotés en sens opposés sans se bloquer grâce aux encoches tronquées. À tour de rôle, chaque disque est prévu pour être visible au travers d'un unique guichet. Cette solution nécessite une plus grande taille de disques d'affichage et/ou une police d'écriture plus réduite qu'une solution mettant à profit deux disques juxtaposés portant respectivement les indications des dizaines et les unités.

Les affichages de quantièmes de type « grande date » mettent à profit deux disques juxtaposés qui sont généralement affichés au travers d'un guichet séparé en deux parties. Généralement, il est prévu une première partie pour l'affichage des dizaines et une deuxième pour l'affichage des unités. Une séparation du guichet est nécessaire pour cacher le jeu ou l'interstice disgracieux en forme de lentille biconcave qui sépare les deux disques. Cet interstice est dû à la géométrie du pourtour des disques d'affichage qui est circulaire afin de permettre leur rotation sans interférence mutuelle.

Le but de l'invention est de fournir un dispositif d'affichage d'une information horlogère, en particulier une information horaire ou dérivée de l'heure, notamment un quantième, permettant de remédier aux inconvénients mentionnés précédemment et améliorant les dispositifs d'affichage connus de l'art antérieur. En particulier, l'invention propose un dispositif d'affichage d'une information horlogère alternative à celles connues, notamment une information claire et présentant un haut niveau de finition dans un guichet en une seule partie.

Un procédé de fonctionnement selon un premier aspect de l'invention est défini par la revendication 1.

Différents modes d'exécution du procédé sont définis par les revendications dépendantes 2 à 5.

Un dispositif d'affichage selon un premier aspect de l'invention est défini par la revendication 6.

Différents modes de réalisation du dispositif d'affichage sont définis par les revendications dépendantes 7 à 15.

Un mouvement selon l'invention est défini par la revendication 16.

Une pièce d'horlogerie selon l'invention est définie par la revendication 17.

Selon un deuxième aspect de l'invention, un dispositif d'affichage 100 d'une information horlogère, notamment d'une information horaire ou dérivée de l'heure, le dispositif comprend :
- un premier mobile d'affichage 10 (i) comprenant un premier disque 11 présentant des premières informations horlogères et un premier bord doté de premières portions 11b, et (ii) monté pivotant autour d'un premier axe A1, et
- un deuxième composant comprenant un deuxième bord doté d'une deuxième portion 21b présentant une conformation au moins partiellement complémentaire à une conformation d'une première portion 11b,
- des moyens d'actionnement 30, 40, 50, 52 d'au moins le premier mobile d'affichage,

la première portion 11b et la deuxième portion 21b ont des formes complémentaires,
le premier mobile et le deuxième composant étant agencés de sorte qu'en état stable d'affichage de l'information horlogère, une première portion 11b et une deuxième portion 21b sont :
   - en contact l'une contre l'autre, ou
   - dans une configuration ménageant un jeu inférieur à 0.2 mm ou inférieur à 0.1 mm ou inférieur à 0.05 mm entre une première portion 11b et une deuxième portion 21b.

Les figures représentent, à titre d'exemple, un mode de réalisation d'une pièce d'horlogerie selon l'invention.
La figure 1 illustre un mode de réalisation d'une pièce d'horlogerie selon l'invention.
La figure 2 illustre une vue partielle du dispositif d'affichage du mode de réalisation de la pièce d'horlogerie selon l'invention.
Les figures 3 à 5 illustrent une séquence de fonctionnement du dispositif d'affichage.

Un mode de réalisation d'une pièce d'horlogerie 300 selon l'invention est décrit ci-après en référence aux figures 1 à 5. La pièce d'horlogerie est par exemple une montre, notamment une montre bracelet. La pièce d'horlogerie comprend un mode de réalisation d'un mouvement d'horlogerie 200 selon l'invention. Le mouvement d'horlogerie comprend un mode de réalisation d'un dispositif 100 d'affichage d'une information horlogère. Le mouvement horloger 200 peut être :
- un mouvement mécanique, notamment un mouvement automatique, ou
- un mouvement électronique, ou
- un mouvement hybride.

La pièce d'horlogerie 300 comprend encore un boîtier destiné à recevoir le mouvement horloger 200 et à le protéger de l'environnement extérieur.

De préférence, le dispositif d'affichage 100 permet l'affichage d'une information horaire ou dérivée de l'heure, notamment un affichage d'une information de type « grande date » au sein duquel l'information est affichée par des premier et deuxième disques prévus pour afficher respectivement les dizaines et les unités de l'information.

Le dispositif d'affichage 100 comprend un bâti 90. Ce bâti 90 peut comprendre une platine et/ou un pont. Le dispositif d'affichage 100 peut constituer un module qui peut être assemblé et qui peut demeurer assemblé indépendamment du reste du mouvement. Ce module peut être, une fois terminé, fixé sur le reste du mouvement horloger 200, en particulier sur une ébauche du reste du mouvement horloger 200, comme une platine principale. Le bâti 90 peut être le bâti du mouvement horloger 200.

Le dispositif d'affichage 100 d'une information horlogère comprend :
- un premier mobile d'affichage 10 :
   a) comprenant un premier disque 11 présentant des premières informations horlogères et un premier bord doté de premières portions 11b, et
   b) monté pivotant autour d'un premier axe A1,
- un deuxième bord doté d'une deuxième portion 21b présentant une conformation partiellement complémentaire à une conformation d'une première portion, et
- des moyens d'actionnement 30, 40, 50, 52 agencés de sorte que, lors d'au moins certains sauts d'affichage ou lors d'au moins un saut d'affichage :
   i) ils déplacent le premier axe A1 de sorte à déplacer le premier mobile d'affichage 10 relativement au deuxième bord afin d'éloigner une première portion 11b de la deuxième portion 21b, depuis une position de repos du axe A1,
   ii) ils modifient l'affichage,
   iii) ils déplacent le premier axe A1 de sorte à déplacer le premier mobile d'affichage 10 relativement au deuxième bord afin de rapprocher une première portion 11b de la deuxième portion 21b, jusqu'à la position de repos du premier axe A1.

Avantageusement, le dispositif d'affichage comprend encore un deuxième mobile d'affichage 20 comprenant un deuxième disque 21. Le deuxième disque 21 présente des deuxièmes informations horlogères et un deuxième bord doté de deuxièmes portions 21b. Le deuxième mobile d'affichage 20 est monté pivotant autour d'un deuxième axe A2.

Les moyens d'actionnement 30, 40, 50, 52 sont agencés de sorte que, lors d'au moins un saut d'affichage ou lors d'au moins certains sauts d'affichage, ils modifient l'affichage :
- par rotation du deuxième mobile d'affichage 20 autour du deuxième axe A2, et/ou
- par rotation du premier mobile d'affichage 10 autour du premier axe A1.

Dans le mode de réalisation décrit en détail et représenté, le dispositif d'affichage est un dispositif d'affichage d'un quantième de type « grande date ».

Le premier mobile d'affichage 10 comprend en outre un premier pignon 12 solidaire du premier disque 11. Le premier disque 11 porte des chiffres 11a destinés à indiquer les dizaines du quantième, notamment une suite de chiffres 0, 1, 2, 3 ou une suite de chiffres 1, 2, 3 (dans ce dernier cas un vide ou une absence de marquage sur le disque vient en lieu et place du chiffre 0).

Le deuxième mobile d'affichage 20 comprend un deuxième pignon 22 solidaire du deuxième disque 21. Le deuxième disque 21 porte des chiffres 21a destinés à indiquer les unités du quantième, soit une liste de chiffres de 0 à 9.

Le premier disque 11 peut porter au moins une fois une suite des quatre chiffres 11a des dizaines, de 0 à 3 ou de 1 à 3. Le deuxième disque 21 peut porter au moins une fois une suite des dix chiffres 21a des unités, de 0 à 9.

De préférence, les premier et deuxième disques 11, 21 sont coplanaires. De préférence encore, les premier et deuxième disques 11, 21 sont disposés côte à côte, de sorte à positionner à proximité l'une de l'autre, une première information, comme un chiffre 11a des dizaines du premier disque 11, et une deuxième information, comme un chiffre 21a des unités du deuxième disque 21, pour indiquer l'information horlogère, comme le quantième. L'information est par exemple affichée au travers d'un guichet 201 de cadran, c'est-à-dire que l'information apparaît dans l'ouverture formée par le guichet.

Les premier et deuxième axes A1 et A2 sont de préférence parallèles.

De préférence, les deux mobiles d'affichage 10, 20 sont respectivement indexés par des premier et deuxième sautoirs 13, 23 coopérant avec les premier et deuxième pignons 12, 22.

De préférence, les moyens d'actionnement comprennent :
- un mobile de commande 30,
- un mobile d'entraînement 40,
- un premier châssis 52 mobile, et
- un élément d'indexation 50 du mobile de commande 30, comme un sautoir 50.

Les premier et deuxième mobiles d'affichage 10, 20 sont entraînés par le mobile de commande 30. Le mobile de commande 30 comprend :
- une première denture 31 d'entraînement du premier mobile d'affichage 10,
- une deuxième denture 32 d'entraînement du deuxième mobile d'affichage 20, et
- une troisième denture 33 d'entraînement du mobile de commande 30. Les première et deuxième dentures 31, 32 sont respectivement destinées à coopérer avec les premier et deuxième pignons 12, 22 des mobiles d'affichage 10, 20.

Chacune de ces dentures 31, 32 comprend des dents tronquées, ou de différentes dimensions, agencées de sorte à permettre un séquencement prédéterminé d'entraînement du premier disque 11 et du deuxième disque 21.

En l'occurrence, dans le mode de réalisation décrit,
- la première denture 31 comprend 4 dents susceptibles de coopérer avec le premier pignon 12, et
- la deuxième denture 32 comprend 30 dents susceptibles de coopérer avec le deuxième pignon 22.

La deuxième denture 32 est agencée dans le même plan ou sur le même niveau que la première denture 31. Certaines dents de la deuxième denture 32 sont confondues ou inscrites dans la première denture 31 qui comprend des dents de plus grandes dimensions, avec un diamètre primitif plus grand que la deuxième denture.

La troisième denture 33 permet d'entraîner le mobile de commande 30 par un doigt 41 agencé au sein du mobile d'entraînement 40. De préférence, l'entraînement est instantané ou sensiblement instantané et s'exécute toutes les 24 heures. Autrement dit, la période de rotation du mobile d'entraînement est de 24 heures, de sorte à permettre l'entraînement mobile de commande 30 par un doigt 41 d'au moins un pas par jour. Dans le mode de réalisation décrit, la troisième denture 33 comprend 31 dents agencées dans le même plan ou sur le même niveau que les premières et deuxièmes dentures.

De façon plus générale, il est à souligner qu'au moins deux des trois dentures 31, 32, 33 du mobile de commande 30 peuvent être confondues en tout ou partie.

Le mobile de commande 30 et le mobile d'entraînement 40 pivotent au sein du bâti 90, respectivement autour des axes A3 et A4, qui sont de préférence parallèles à l'axe A1 et à l'axe A2. De préférence, le mobile de commande 30 est indexé ou sensiblement indexé par l'élément d'indexation 50 (que nous désignons par la suite « sautoir ») coopérant avec la troisième denture 33. Le sautoir 50 est également pivoté au sein du bâti 90, autour d'un axe A5 de préférence parallèle à l'axe A1 et à l'axe A2.

Une particularité de la solution selon l'invention réside dans le fait, qu'au niveau du guichet 201, l'espace ou le jeu entre les bords extérieurs des disques 11, 21 ne présente pas un interstice de la forme d'une lentille biconcave, mais présente un interstice j1 d'une largeur l1 constante, comme représenté sur la figure 2. De préférence, la largeur de l'interstice est nulle. Avantageusement, le guichet 201 peut donc être dénué de cloison séparant l'affichage des dizaines et des unités.

Pour ce faire, le bord ou le pourtour extérieur du premier disque 11, en regard de chaque chiffre 11a des dizaines, comprend des portions 11b susceptibles d'épouser la forme de portions complémentaires 21b sur le bord ou le pourtour extérieur du deuxième disque 21, en regard de chaque chiffre 21a des unités, et réciproquement. Autrement dit, les formes retenues pour les pourtours extérieurs des deux disques 11, 21 sont conçues de façon à présenter des portions 11b, 21b complémentaires ou susceptibles d'épouser leurs formes mutuellement, notamment au niveau du guichet 201. L'un des disques 11, 21, ou les disques 11, 21 ne présentent donc avantageusement pas un pourtour ou un bord extérieur circulaire.

En l'occurrence, le bord ou le pourtour extérieur des disques 11, 21 du mode de réalisation décrit et représenté comprend des portions 11b, 21b rectilignes adjacentes à chaque information 11a, 21a. Les portions 11b, 21b rectilignes sont de préférence orientées selon une direction orthoradiale relativement aux axes A1, A2, comme représenté sur la figure 2. De cette façon, lorsqu'elles sont positionnées en regard du guichet 201, l'interstice j1 entre chaque portion 11b, 21b rectiligne forme un espace d'une largeur l1 constante, de préférence nulle. Plus particulièrement, l'interstice j1 présente une géométrie rectiligne ou sensiblement rectiligne avec une largeur constante ou nulle.

Afin que l'interstice j1 présente une largeur nulle, sensiblement nulle ou tendant vers 0, les deux disques 11, 21 sont avantageusement radialement en appui ou sensiblement en appui l'un contre l'autre. Pour ce faire, au moins l'un des deux mobiles d'affichage 10, 20, en l'occurrence le premier 10, est avantageusement pivoté sur un premier châssis mobile 52 (en particulier une bascule 52), lui-même pivoté au sein du bâti 90 autour d'un axe A51, différent du premier axe A1. L'axe A51 est par exemple parallèle à l'axe A1 (et distant de l'axe A1) et perpendiculaire aux disques 10 et 11. Le deuxième mobile d'affichage 20 est pivoté par exemple au sein du bâti 90. Autrement dit, l'axe A2 est fixe relativement à ce bâti. La bascule 52 est destinée à permettre le déplacement du premier mobile d'affichage 10, notamment dans un plan perpendiculaire P à l'axe A1, lors d'au moins une phase d'entraînement du mobile de commande 30. Ce déplacement est indispensable, dans au moins une phase d'entraînement, pour entraîner en rotation l'un et/ou l'autre des deux disques 11, 21, car à cause de leurs bords ou leurs pourtours non circulaires et agencés à moindre jeu, la rotation engendre nécessairement une interférence, sauf à augmenter l'entraxe d1 entre les deux mobiles d'affichage 10 et 20.

Le premier sautoir 13 est de préférence agencé au sein de la bascule 52. Le deuxième sautoir 23 est de préférence agencé au sein du bâti 90.

La bascule 52 coopère directement ou indirectement avec la troisième denture 33 du mobile de commande 30 de manière à être mise en mouvement lors de chaque phase d'entraînement de l'affichage. Autrement dit, pour chaque pas effectué ou pour chaque passage de dent, la denture 33 déplace la bascule 52 selon un mouvement de va-et-vient. Cette cinématique est expliquée plus en détail ci-après. Dans le mode de réalisation décrit et représenté, la bascule 52 est mise en mouvement par l'intermédiaire du troisième sautoir 50 qui actionne cette dernière par l'intermédiaire d'une portion 50a qui coopère avec une portion complémentaire 52a mise en forme sur la bascule 52 comme représenté sur la figure 1. Plus particulièrement, la portion 50a est une goupille ou un plot 50a, et la portion complémentaire 52a est une glissière ou une ouverture oblongue 52a. Ainsi, lorsque le troisième sautoir 50 est mis en mouvement par l'entraînement du mobile de commande 30, il actionne la bascule 52 de sorte à momentanément déplacer le premier axe A1 et le premier mobile d'affichage 10 dans le plan P et augmenter l'entraxe d1 entre les mobiles d'affichage 10, 20, c'est-à-dire entre les axes A1 et A2. Alternativement, la bascule 52 et le sautoir 50 peuvent donc être un même composant qui pivoterait au sein du bâti 90 autour d'un axe A5 ou A51.

La bascule 52 est rappelée dans sa position de repos par un élément de rappel élastique 51 qui, dans le mode de réalisation décrit et représenté, est compris dans le troisième sautoir 50. En outre, en dehors des phases d'entraînement, l'élément de rappel élastique 51 permet aussi de maintenir le premier disque 11 contre le deuxième disque 21, de sorte à présenter un interstice j1 d'une largeur l1 par exemple nulle ou sensiblement nulle.

Au repos, afin de maîtriser de façon optimale la largeur l1 de l'interstice j1, il est préférable que le troisième sautoir 50 positionne le mobile de commande 30 avec un léger jeu, de sorte à garantir que le premier mobile d'affichage 10 soit correctement positionné relativement au deuxième mobile d'affichage 20, sous l'effet de l'élément de rappel élastique 51. En l'occurrence, cela permet de garantir que, au repos, une première portion 11b du premier mobile d'affichage 10 soit correctement en appui contre une deuxième portion 21b du deuxième mobile d'affichage 20. En alternative, cela permet de garantir que, au repos, la bascule soit correctement en appui contre une butée et, par conséquent, de maîtriser la largeur l1 de l'interstice j1.

Un mode d'exécution d'un procédé de fonctionnement selon l'invention est décrit ci-après. Un tel mode d'exécution est par exemple un mode de fonctionnement du dispositif d'affichage ou du mouvement horloger ou de la pièce d'horlogerie décrits précédemment.

Le procédé de fonctionnement comprend, lors d'au moins un saut d'affichage ou lors d'au moins certains sauts d'affichage :
- une première étape de déplacement du premier axe A1 permettant de déplacer le premier mobile d'affichage 10 relativement au deuxième bord de sorte à éloigner une première portion 11b de la deuxième portion 21b, depuis une position de repos du premier axe A1,
- une étape de modification d'affichage,
- une deuxième étape de déplacement du premier axe A1 permettant de déplacer le premier mobile d'affichage 10 relativement au deuxième bord de sorte à rapprocher une première portion 11b de la deuxième portion 21b, jusqu'à la position de repos du premier axe A1.

Dans le mode de réalisation décrit et représenté, toutes les (trois) étapes mentionnées au paragraphe précédent sont mises en oeuvre à chaque saut d'affichage. Ces trois étapes mentionnées au paragraphe précédent font partie de la phase d'entraînement déjà mentionnée plus haut.

Lors de la phase d'entraînement, les premier et deuxième mobiles d'affichages 10, 20 sont susceptibles d'être entraînés en rotation par respectivement les première et deuxième dentures 31, 32 du mobile de commande 30 afin de modifier l'information horlogère affichée par les premier et deuxième disques d'affichage. Le mobile de commande 30 est entraîné par le mobile d'entraînement 40 par coopération du doigt 41 avec la troisième denture 33.

De façon simultanée ou sensiblement simultanée, lorsque le mobile de commande 30 est mis en mouvement par la coopération du doigt 41 avec la denture 33, cette dernière soulève le sautoir 50 qui engendre un déplacement dans le plan P du premier axe A1 et du premier mobile d'affichage 10, de façon à augmenter l'entraxe d1 entre les deux disques d'affichage 11, 21. Plus particulièrement, dans le mode de réalisation décrit et représenté, le plot 50a du sautoir 50 agit contre l'ouverture oblongue 52a de la bascule 52 de façon à la faire pivoter autour de son axe A51 et à déplacer le premier mobile d'affichage 10 dans le plan P. De cette façon, l'augmentation de l'entraxe d1 autorise une rotation des mobiles d'affichage 10, 20 sans qu'ils ne se touchent pendant l'étape de modification d'affichage, et ce malgré le fait que les disques 11, 21 présentent des pourtours non circulaires, comme illustré sur la figure 3.

Lorsque le sautoir 50 a passé le sommet de la dent de la denture 33, il est rappelé vers le fond de denture par l'élément de rappel élastique 51, amorçant par conséquent le déplacement de la bascule 52 vers sa position de repos.

Sous l'action du premier sautoir 13, dès qu'il a passé le sommet de la dent de la denture 12, le premier mobile d'affichage 10 termine sa rotation de sorte à être indexé au chiffre 11a suivant comme illustré sur la figure 4. De préférence, la rotation du premier mobile d'affichage 10 doit être terminée avant que la bascule 52 ne retrouve sa position de repos.

De la même manière, le deuxième mobile d'affichage 20 termine sa rotation sous l'effet du deuxième sautoir 23 de sorte à être indexé au chiffre 21a suivant. À l'issue de la phase d'entraînement, le premier disque 11 est à nouveau contre ou sensiblement contre le deuxième disque 21 sous l'effet de l'élément élastique 51, et il est indexé par le premier sautoir 13 comme illustré sur la figure 5.

Ainsi, de préférence, la première étape de déplacement comprend un premier déplacement du premier axe A1 depuis sa position de repos et la deuxième étape de déplacement comprend un deuxième déplacement du premier axe A1 jusqu'à sa position de repos.

L'étape de modification d'affichage permet de positionner en vis-à-vis (pour indiquer une information horlogère suivante), à un premier instant, des portions 11b, 21b différentes de la première portion 11b et/ou de la deuxième portion 21b positionnées en vis-à-vis, à un instant précédent, antérieurement à l'étape de modification. Autrement dit, lorsque le premier mobile d'affichage 10 ou le deuxième mobile d'affichage 20 est respectivement indexé ou positionné au chiffre 11a, 21a suivant (pour indiquer l'information horlogère suivante), la portion 11b, 21b suivante est positionnée au niveau du guichet 201.

Il est à souligner que, dans le mode de réalisation décrit et représenté, de préférence, dans le cas où l'un des deux mobiles d'affichage 10, 20 n'est pas entraîné en rotation par le mobile de commande 30, par exemple lors du passage du 30 au 31 ou du 31 au 1^{er}, le premier mobile est tout de même déplacé dans le plan P pendant la phase d'entraînement, afin de permettre le changement de date sans que les disques 11, 21 n'interfèrent. Autrement dit, pour chaque phase d'entraînement, la bascule 52 est actionnée de la même façon que précédemment. Cependant, la première denture 31 ou la deuxième denture 32 ne coopère pas systématiquement avec respectivement le premier pignon 12 ou le deuxième pignon 22.

En conséquence de ce qui a été décrit précédemment, l'étape de modification d'affichage comprend avantageusement une rotation du premier mobile d'affichage 10 autour du premier axe A1 et/ou une rotation du deuxième mobile d'affichage 20 autour du deuxième axe A2.

Dans le mode de réalisation décrit plus haut et représenté, le premier mobile d'affichage est déplacé relativement au bâti 90 et le deuxième mobile d'affichage reste fixe relativement au bâti (sauf rotation autour de son axe A2). En alternative, quel que soit le mode de réalisation ou la variante, le deuxième mobile d'affichage peut être déplacé relativement au bâti 90 et le premier mobile d'affichage peut rester fixe relativement au bâti (sauf rotation autour de son axe A1). En alternative encore, quel que soit le mode de réalisation ou la variante, le deuxième mobile d'affichage peut être déplacé relativement au bâti 90 et le premier mobile d'affichage peut être déplacé relativement au bâti 90. De préférence, ces déplacements des mobiles sont réalisés dans le plan P. Dans l'hypothèse des deux dernières alternatives, le deuxième mobile d'affichage est monté pivoté sur un deuxième châssis déplaçable relativement au bâti 90, le deuxième châssis étant différent de l'éventuel premier châssis. Le deuxième châssis est de préférence déplaçable perpendiculairement à l'axe A2.

Dans le mode de réalisation décrit plus haut et représenté, le châssis 52 est rappelé dans une position de repos par un élément élastique 51. En alternative, quel que soit le mode de réalisation ou la variante, le châssis 52 peut être actionné par le mobile de commande 30 par l'intermédiaire d'une liaison desmodromique.

Dans le mode de réalisation décrit plus haut et représenté, les portions 11b, 21b, visibles dans des positions stables des disques d'affichage dans le guichet, sont rectilignes. En alternative, quel que soit le mode de réalisation ou la variante, les portions 11b, 21b visibles dans des positions stables des disques d'affichage dans le guichet peuvent être de toutes géométries complémentaires. Ces géométries peuvent notamment être courbes, notamment convexes ou concaves. Elles peuvent encore comprendre des zones convexes et des zones concaves. Les portions 11b, 21b peuvent présenter des géométries en zig-zag ou ondulées. En particulier, le deuxième disque d'affichage peut présenter un bord ou un pourtour circulaire et le premier disque d'affichage 11 peut présenter des portions 11b visibles dans des positions stables des disques d'affichage dans le guichet qui sont concaves et complémentaires à la courbure du pourtour du deuxième disque. Dans ce cas, le deuxième disque permet par exemple d'afficher les unités de l'information horlogère, notamment les unités des quantièmes. Avec une telle conformation, le châssis ne doit pas nécessairement être déplacé lors des sauts d'affichage n'ayant pour conséquence que la rotation du deuxième mobile 20 et le châssis n'est avantageusement déplacé que lors des sauts d'affichage ayant pour conséquence la rotation du premier mobile 10. Dans le cas d'un affichage de quantième, il n'y aurait un déplacement du châssis que lorsqu'il y a une modification de l'affichage des dizaines du quantième. En alternative, le premier disque d'affichage peut présenter un bord ou un pourtour circulaire et le deuxième disque d'affichage 12 peut présenter des portions 12b visibles dans des positions stables des disques d'affichage dans le guichet qui sont concaves et complémentaires à la courbure du pourtour du premier disque. Avec une telle conformation, le châssis ne doit pas nécessairement être déplacé lors des sauts d'affichage n'ayant pour conséquence que la rotation du premier mobile 10, et le châssis n'est avantageusement déplacé que lors des sauts d'affichage ayant pour conséquence la rotation du deuxième mobile 20.

De préférence, on peut utiliser :
- un disque ayant un pourtour circulaire pour afficher une partie de l'information, notamment les unités d'un nombre, en particulier les unités d'un quantième, partie qui est modifiée à une première fréquence, et
- un autre disque ayant un pourtour avec des portions à géométrie complémentaire du pourtour circulaire, pour afficher une autre partie de l'information, notamment les dizaines d'un nombre, en particulier les dizaines d'un quantième, autre partie qui est modifiée à une deuxième fréquence, la première fréquence étant supérieure à la deuxième.

Plus généralement, la solution selon l'invention peut être adaptée de façon à présenter, dans le guichet, un interstice j1 entre les premier et deuxième disques qui est :
- non nécessairement rectiligne, et/ou
- avec une largeur l1 constante ou non constante, et/ou non nulle, et/ou
- avec une largeur l1 nulle ou non nulle.

En résumé et en conséquence des solutions selon l'invention, il est possible de définir librement et sans contrainte une géométrie d'interstice. Ainsi, les portions visibles 11b et 21b peuvent présenter des formes rectilignes ou courbées. De préférence, ces portions sont parallèles (dans des états stables d'affichage), c'est-à-dire que la distance (mesurée perpendiculairement aux tangentes aux bords) entre les portions 11b et 21b est constante.

Quel que soit le mode de réalisation ou la variante, le jeu (ou la largeur 11) est inférieur à 0.2 mm ou inférieur à 0.1 mm ou inférieur à 0.05 mm. Ainsi, les premier et deuxième mobiles sont avantageusement agencés de sorte que dans un état stable d'affichage de l'information horlogère, une première portion 11b et une deuxième portion 21b sont :
- en contact l'une contre l'autre, ou
- dans une configuration ménageant un jeu inférieur à 0.2 mm ou inférieur à 0.1 mm ou inférieur à 0.05 mm entre une première portion 11b et une deuxième portion 21b.

La solution selon l'invention ne se limite pas à l'affichage d'un quantième, mais pourrait être mise à profit pour toutes informations pouvant être affichées par des disques, par exemple l'année, le mois, le jour de la semaine, un nombre d'heures, un nombre de minutes ou plus généralement tout affichage numérique ou alphanumérique par chiffres ou caractères sautants.

La combinaison des disques pourrait aussi être mise à profit pour réaliser l'affichage d'une phase de lune. Dans cet exemple, chaque disque pourrait réaliser une partie de l'affichage, notamment une moitié de l'affichage de la lune. Plus particulièrement, un premier disque comprendrait une première partie de l'affichage des différentes phases de la lune, et un deuxième disque comprendrait une deuxième partie, complémentaire à la première, de l'affichage des différentes phases de la lune. Plus généralement, la combinaison des disques pourrait également être mise à profit pour réaliser l'affichage de géométries particulières, de symboles, voire d'émojis.

En alternative, dans une variante non illustrée où seul un mobile d'affichage est nécessaire pour l'affichage d'une information, la deuxième portion 21b peut faire partie d'un deuxième bord d'un cadre ou d'une bordure fixe d'un deuxième composant, tel qu'un deuxième bord d'un cadran, d'un guichet, d'un rehaut ou d'une ébauche.

En alternative au mode de réalisation décrit et représenté, un ou plusieurs mobiles intermédiaires peuvent être agencés entre le mobile de commande 30 et le pignon 12 et/ou le pignon 22 et/ou le mobile d'entraînement 40.

Dans le mode de réalisation décrit plus haut et représenté, le châssis 52 est actionné par le mobile de commande 30 pour augmenter l'entraxe d1 entre les disques 11, 21. En alternative, quel que soit le mode de réalisation ou la variante, il n'est pas indispensable que le châssis 52 soit actionné par le mobile de commande 30 pour augmenter l'entraxe d1 entre les disques 11, 21. En effet, le châssis peut simplement être décalé ou déplacé par la réaction d'un disque sur l'autre lors de leur rotation ou lors de sa rotation. En alternative encore ou en complément, le déplacement du châssis mobile portant un mobile d'affichage peut être déplacé sous l'action mécanique de la denture 31 sur la denture 12.

Les sauts ont lieu à une fréquence définie en fonction de l'information horlogère à afficher, typiquement toutes les 24 heures pour une information de quantième ou une information de jour.

Dans le mode de réalisation décrit plus haut et représenté, les étapes de déplacement d'éloignement et de rapprochement sont des étapes de déplacement en rotation autour d'un troisième axe A51, en particulier en rotation autour d'un troisième axe A51 distant du premier axe A1 et du deuxième axe A2. Toutefois, en alternative, quel que soit le mode de réalisation ou la variante, les étapes de déplacement d'éloignement et de rapprochement peuvent être des étapes de déplacement en translation. Dans une telle hypothèse, la bascule 52 pourrait être remplacée par un châssis de type coulisseau mobile en translation relativement au bâti 90 et sur lequel serait pivoté le premier mobile 10.

De préférence, quel que soit le mode de réalisation ou la variante, les étapes de déplacement d'éloignement, de modification de l'affichage et de déplacement de rapprochement sont réalisées les unes après les autres. Alternativement :
- l'étape de modification de l'affichage peut être mise en oeuvre alors que l'étape de déplacement d'éloignement a déjà commencé et n'est pas terminée, et/ou
- l'étape de déplacement de rapprochement peut être mise en oeuvre alors que l'étape de modification de l'affichage a déjà commencé et n'est pas terminée, l'étape de modification de l'affichage prenant toutefois fin avant que l'étape de déplacement de rapprochement se termine.

De préférence, quel que soit le mode de réalisation ou la variante,
- la première denture 31 fait partie de la deuxième denture 32, et/ou
- la première denture 31 et la deuxième denture 32 sont réalisées sur un même niveau, et/ou
- l'une des première denture 31 et deuxième denture 32 d'une part et la troisième denture 33 d'autre part sont réalisées sur un même niveau.

De préférence, quel que soit le mode de réalisation ou la variante, les sauts sont des sauts instantanés ou sensiblement instantanés. De préférence, dans toute cette demande, par « saut instantané », nous entendons un saut d'une durée de quelques fractions de seconde, typiquement de l'ordre d'environ un centième de seconde ou d'environ un vingt-cinquième de seconde ou encore d'environ un dixième de seconde. De préférence, dans toute cette demande, par « sensiblement instantané » nous entendons un saut d'une durée de l'ordre de quelques secondes, par exemple entre 1 seconde et 10 secondes.

Ainsi, selon l'invention, il existe une grande liberté de définition de :
- la géométrie du pourtour de disques d'affichage, et/ou
- le jeu entre ces disques au niveau du guichet (qui peut éventuellement être supprimé).

Les solutions selon l'invention permettent de mettre à profit deux disques d'affichage juxtaposés tout en offrant une grande liberté quant à la définition de la géométrie du pourtour des disques tout en limitant le jeu ou l'interstice entre ces derniers. Plus particulièrement, ces solutions permettent d'obtenir un interstice rectiligne d'une largeur pouvant être nulle. De cette façon, il est avantageusement possible de mettre en oeuvre un guichet à ouverture unique, sans séparation, pour l'affichage du quantième, par opposition à un guichet à deux ouvertures pour afficher les dizaines dans une ouverture et les unités dans une autre ouverture.

Enfin, les solutions selon l'invention ne requièrent pas plus de place que les solutions connues de l'art antérieur, notamment au niveau des disques.

## Revendications

1. Procédé de fonctionnement d'un dispositif d'affichage (100) d'une information horlogère, notamment d'une information horaire ou dérivée de l'heure, le dispositif comprenant :
- un premier mobile d'affichage (10) (i) comprenant un premier disque (11) présentant des premières informations horlogères et un premier bord doté de premières portions (11b) et (ii) monté pivotant autour d'un premier axe (A1),
- un deuxième composant (21) comprenant un deuxième bord doté d'une deuxième portion (21b) présentant une conformation au moins partiellement complémentaire à une conformation d'une première portion (11b),
le procédé de fonctionnement comprenant lors d'au moins un saut d'affichage ou lors d'au moins certains sauts d'affichage :
- une première étape de déplacement du premier axe (A1) permettant de déplacer le premier mobile d'affichage (10) relativement au deuxième bord de sorte à éloigner une première portion (11b) de la deuxième portion (21b), depuis une position de repos du premier axe (A1),
- une étape de modification d'affichage,
- une deuxième étape de déplacement du premier axe (A1) permettant de déplacer le premier mobile d'affichage (10) relativement au deuxième bord de sorte à rapprocher une première portion (11b) de la deuxième portion (21b), jusqu'à la position de repos du premier axe (A1).

2. Procédé de fonctionnement selon la revendication 1, **caractérisé en ce que** l'étape de modification d'affichage comprend une rotation du premier mobile d'affichage (10) autour du premier axe (A1).

3. Procédé de fonctionnement selon la revendication 1, **caractérisé en ce que** le dispositif d'affichage (100) comprend un deuxième mobile d'affichage (20) :
- comprenant le deuxième composant consistant en un deuxième disque (21) présentant des deuxièmes informations horlogères et le deuxième bord doté de deuxièmes portions (21b), et
- monté pivotant autour d'un deuxième axe (A2), et
**en ce que** l'étape de modification d'affichage comprend, lors d'au moins un saut d'affichage ou lors d'au moins certains sauts d'affichage :
- une rotation du deuxième mobile d'affichage (20) autour du deuxième axe (A2), et/ou
- une rotation du premier mobile d'affichage (10) autour du premier axe (A1).

4. Procédé de fonctionnement selon l'une des revendications précédentes, **caractérisé en ce que** les première et deuxième étapes de déplacement sont des étapes de déplacement :
- en translation, et/ou
- en rotation autour d'un troisième axe (A51) différent du premier axe (A1).

5. Procédé de fonctionnement selon l'une des revendications précédentes, **caractérisé en ce que** le saut d'affichage est un saut instantané ou un saut sensiblement instantané.

6. Dispositif d'affichage (100) d'une information horlogère, notamment d'une information horaire ou dérivée de l'heure, le dispositif comprenant :
- un premier mobile d'affichage (10) (i) comprenant un premier disque (11) présentant des premières informations horlogères et un premier bord (11b) doté de premières portions (11b), et (ii) monté pivotant autour d'un premier axe (A1),
- un deuxième composant (21) comprenant un deuxième bord doté d'une deuxième portion (21b) présentant une conformation au moins partiellement complémentaire à une conformation d'une première portion (11b), et
- des moyens d'actionnement (30, 40, 50, 52) agencés de sorte que, lors d'au moins un saut d'affichage ou lors d'au moins certains sauts d'affichage :
- ils déplacent le premier axe (A1) de sorte à déplacer le premier mobile d'affichage (10) relativement au deuxième bord afin d'éloigner une première portion (11b) de la deuxième portion (21b), depuis une position de repos du premier axe (A1),
- ils modifient l'affichage,
- ils déplacent le premier axe (A1) de sorte à déplacer le premier mobile d'affichage (10) relativement au deuxième bord afin de rapprocher une première portion (11b) de la deuxième portion (21b), jusqu'à la position de repos du premier axe (A1).

7. Dispositif d'affichage (100) selon la revendication précédente, **caractérisé en ce que** les moyens d'actionnement (30, 40, 50, 52) sont agencés de sorte qu'ils modifient l'affichage par rotation du premier mobile d'affichage (10) autour du premier axe (A1).

8. Dispositif d'affichage (100) selon la revendication 6 ou 7, **caractérisé en ce que** le dispositif comprend un deuxième mobile d'affichage (20) :
- comprenant le deuxième composant (21) consistant en un deuxième disque présentant des deuxièmes informations horlogères et un deuxième bord (21b), et
- monté pivotant autour d'un deuxième axe (A2), et
**en ce que** les moyens d'actionnement (30, 40, 50, 52) sont agencés de sorte que, lors d'au moins un saut d'affichage ou lors d'au moins certains sauts d'affichage, ils modifient l'affichage :
- par rotation du deuxième mobile d'affichage (20) autour du deuxième axe (A2), et/ou
- par rotation du premier mobile d'affichage (10) autour du premier axe (A1).

9. Dispositif d'affichage (100) selon la revendication précédente, **caractérisé en ce que** les premier et deuxième disques sont coplanaires.

10. Dispositif d'affichage (100) selon la revendication 8 ou 9, **caractérisé en ce que** le dispositif d'affichage (100) comprend un bâti (90) et **en ce que** :
- le premier mobile d'affichage (10) est monté pivotant autour du premier axe (A1) sur le bâti (90) ou sur un premier châssis (52) mobile relativement au bâti (90) dans un plan perpendiculaire au premier axe (A1), et/ou
- le deuxième mobile d'affichage (20) est monté pivotant autour du deuxième axe (A2) sur le bâti (90) ou sur un deuxième châssis mobile relativement au bâti (90) dans un plan perpendiculaire au deuxième axe (A2).

11. Dispositif d'affichage (100) selon l'une des revendications 8 à 10, **caractérisé en ce que** la deuxième information horlogère est modifiée à une fréquence supérieure à celle de modification de la première information horlogère, notamment une information horlogère de dizaine de quantième.

12. Dispositif d'affichage (100) selon l'une des revendications 8 à 11, **caractérisé en ce que** le premier disque (11) est un disque d'affichage des dizaines des quantièmes et le deuxième disque (21) est un disque d'affichage des unités des quantièmes.

13. Dispositif d'affichage (100) selon l'une des revendications 8 à 12, **caractérisé en ce que** les moyens d'actionnement comprennent :
- un mobile de commande (30),
- un mobile d'entraînement (40),
- un premier châssis (52) mobile, et
- un élément d'indexation (50) du mobile de commande (30), comme un sautoir (50),
le mobile de commande (30) comprenant :
- une première denture (31) d'entraînement du premier mobile d'affichage (10),
- une deuxième denture (32) d'entraînement du deuxième mobile d'affichage (20), et
- une troisième denture (33) d'entraînement du mobile de commande (30).

14. Dispositif d'affichage (100) selon l'une des revendications 6 à 13, **caractérisé en ce que** les conformations de la première portion (11b) et de la deuxième portion (21b) sont respectivement sensiblement :
- concave et convexe, ou
- convexe et concave, ou
- rectiligne et rectiligne.

15. Dispositif d'affichage (100) selon l'une des revendications 6 à 14, **caractérisé en ce qu'**il comprend un moyen (51) de rappel élastique rappelant la première portion (11b) et la deuxième portion (21b) en contact l'un contre l'autre ou dans une configuration ménageant un jeu inférieur à 0.2 mm ou inférieur à 0.1 mm ou inférieur à 0.05 mm entre la première portion (11b) et la deuxième portion (21b).

16. Mouvement horloger (200) comprenant un dispositif d'affichage (100) selon l'une des revendications 6 à 15.

17. Pièce d'horlogerie (300), notamment montre bracelet, comprenant :
- un mouvement horloger (200) selon la revendication précédente, et/ou
- un dispositif d'affichage (100) selon l'une des revendications 6 à 15.
